# EUROPÄISCHE PATENTSCHRIFT

(11) **EP 0 162 038 B1**
(45) Veröffentlichungstag und Bekanntmachung des Hinweises auf die Patenterteilung: **25.04.1990**
(21) Anmeldenummer: 85890081.4
(22) Anmeldetag: 28.03.1985
(51) Int. Cl.: E01B 7/06, E01B 7/20

(54) **Gleisweiche**
Railway track switch
Aiguillage

(30) Priorität: 17.05.1984 AT 1633/84
(43) Veröffentlichungstag der Anmeldung: 21.11.1985
(73) Patentinhaber: VOEST-ALPINE Aktiengesellschaft, A-1011 Wien (AT)
(72) Erfinder: Kopilovitsch, Heinz, A-8752 Hetzendorf (AT)
(74) Vertreter: Haffner, Thomas M., Dr.

(56) Entgegenhaltungen:
- CH-A- 370 427
- DE-C- 381 186
- US-A- 2 906 477

## Beschreibung

Die Erfindung bezieht sich auf eine Gleisweiche, insbesondere auf eine Gleisweiche mit großem Radius, bei welcher die Zungenschienen mittels einer Stellvorrichtung in zwei Endstellungen verstellbar sind, in welchen jeweils eine Zungenspitze an der zugehörigen Backenschiene anliegt, wobei an den Zungenschienen eine Lagesicherungsvorrichtung zur Sicherung der Lage derselben angeordnet ist, welche wenigstens einen an den Zungenschienen angreifenden, um eine ortsfeste Drehachse schwenkbaren, durch einen Kraftspeicher belasteten mehrarmigen Hebel aufweist, der durch die durch die Stellvorrichtung verstellbaren Zungenschienen betätigbar ist, wobei die Wirkungslinie der Kraft des insbesondere von einer Druckfeder gebildeten Kraftspeichers in den beiden Endlagen des Hebels zu verschiedenen Seiten der Schwenkachse desselben liegt.

Insbesondere bei Gleisweichen mit großem Radius ist infolge der Länge und Elastizität der Weichenzungen die richtige Lage der Zungenschienen im Mittelbereich bzw. in den Zwischenbereichen der Weiche nicht gewährleistet. Es besteht daher auch die Gefahr, daß in diesen Bereichen der lichte Abstand zwischen der abliegenden Zungenschiene und der Backenschiene zu gering für den freien Durchgang der Spurkränze der Räder ist. Dies hat eine Beschädigung der Spurkränze zur Folge, die weiterhin zu Entgleisungen führen kann. Aus der DE-AS 27 28 413 ist eine Weiche bekannt geworden, bei welcher durchlaufende Schienen im Weichenbereich in die Lage des Hauptgeleises oder in die Lage des Nebengeleises gebogen werden. Die Verbiegung der Schienen erfolgt durch zwei Stellwagen, von welchen einer entlang einer zum Hauptgeleise parallelen Bahn und der andere entlang einer zum Nebengeleise parallelen Bahn verfahren wird. Durch diese Stellwagen können auch die gebogenen durchlaufenden Schienen in ihrer entsprechenden Biegelage an jeder Schwelle verklammert werden. Eine solche Anordnung ist aber äußerst aufwendig und ist auch nicht für Gleisweichen verwendbar, bei welchen die Zungenschienen jeweils an die zugehörige Backenschiene angelegt oder von dieser abgehoben wird.

Eine Ausbildung der eingangs genannten Art ist beispielsweise der US-A 2 906 477 entnehmbar. Bei dieser bekannten Ausbildung wurde darauf abgezielt, die Anlagestellung der Zungenschienenspitze in einer Weise zu sichern, daß diese frei von Federkräften gehalten wird, wobei dies durch andere Mittel als durch eine Feder erreicht werden soll. Zu diesem Zweck schlägt die US-A 2 906 477 vor, eine sogenannte Totpunktslagenverriegelung zu schaffen. Es soll somit eine Schwenkstellung des mehrarmigen Hebels eingenommen werden, bei welcher der Hebelarm, welcher über eine Stange am Zungenschienenende angreift, in gestreckter bzw. fluchtender Lage mit der am Zungenschienenende angreifenden Stange liegt. Bei einer derartigen Ausbildung bleiben eine Reihe von Problemen unberührt und auch nicht gelöst. Insbesondere ist nicht ohne weiteres klar und ersichtlich, wie ohne zusätzliche Maßnahmen ein Umlegen der Zungenschienen bzw. eine Verstellung in die andere Lage möglich ist. Die gestreckte Lage bzw. Totpunktverriegelung führt nämlich dazu, daß ein derartiges Umlegen der Zungenschienenenden blockiert wird. Eine Verstellung scheint somit offensichtlich nur durch eine komplizierte Nachlaufsteuerung der Verschiebebewegung möglich, bei welcher der mehrarmige Hebel zunächst aus seiner gestreckten Lage herausgezogen wird.

Die Erfindung zielt darauf ab, bei Weichen der eingangs genannten Art die richtige Stellung der Weichenzungen in den Zwischenbereichen der Weiche bzw. im Mittelbereich derselben und damit den erforderlichen Mindestabstand zwischen der abliegenden Weichenzunge und der Backenschiene zu gewährleisten. Zur Erreichung dieser Aufgabe besteht die Erfindung im wesentlichen darin, daß die Lagesicherungsvorrichtung in einem Zwischenbereich der Länge der Zungenschienen, insbesondere im Mittelbereich derselben angeordnet ist, daß die den Abstand der abliegenden Zungenschiene von der Backenschiene bestimmende Endlage des Hebels durch einen mit dem Hebel zusammenwirkenden, ortsfesten, von der Backenschiene gesonderten, gegebenenfalls einstellbaren, Anschlag bestimmt ist, und daß die Lagesicherungsvorrichtung zwei zweiarmige Winkelhebel aufweist, deren einer Arm an je eine Zungenschiene angelenkt ist und deren anderer Arm gegen den Kraftspeicher abgestützt ist. Durch den Kraftspeicher werden die Hebel in der jeweiligen Stellung der Lagesicherungsvorrichtung gehalten, wobei durch die Anlenkung der Zungenschienen an den Hebeln diese in ihrer korrekten Lage gehalten werden. Durch den Anschlag ist diese korrekte Lage bestimmt und es wird auch bei großer Elastizität der Weichenzungen durch die gewählte Position der Lagesicherungsvorrichtung gewährleistet, daß die Weichenzungen in den Zwischenbereichen und im Mittelbereich in der richtigen Lage liegen, so daß die Aufrechterhaltung des freien Durchganges zwischen der abliegenden Zungenschiene und der zugehörigen Backenschiene gewährleistet ist. Die Winkelhebel werden durch die Zungenschienen unter Überwindung der Kraft des Kraftspeichers über einen Kippunkt verstellt, worauf dann der Kraftspeicher in die andere Richtung wirkt und die Hebel in die andere Endlage drückt, in welcher wieder die Zungenschienen in der korrekten Lage gehatten werden.

Dadurch, daß die den Abstand der abliegenden Zungenschiene von der Backenschiene bestimmende Endlage des Hebels durch einen mit dem Hebel zusammenwirkenden, ortsfesten, von der Backenschiene gesonderten, gegebenenfalls einstellbaren, Anschlag bestimmt ist, wird die richtige Lage der Zungenschienen durch die jeweiligen Endlagen des Hebels bestimmt. Durch die gegebenenfalls mögliche Verstellbarkeit der Anschläge kann die richtige Lage der Zungenschienen in den Zwischenbereichen bzw. im Mittelbereich eingestellt werden.

Es kann jeder Winkelhebel der zwei zweiarmige Winkelhebel aufweisenden Lagesicherungsvorrichtung gegen einen gesonderten Kraftspeicher abgestützt sein, welcher seinerseits wieder gegen ein ortsfestes Widerlager abgestützt ist. Eine solche Ausbildung von Winkelhebeln ist prinzipiell aus der DE-AS 15 30 341 bekannt. Hiebei werden die Winkelhebel jedoch nicht durch die Zungenschienen betätigt, welche durch eine gesonderte Stellvorrichtung verstellbar sind, sondern diese Winkelhebel bilden selbst die willkürlich betätigbare Verstellvorrichtung für die Weiche, welche an den Zungenspitzen der Zungenschienen angreift. Die Verstellung der Zungenspitzen erfolgt hiebei durch an diesen Winkelhebeln angreifende Elektromagnete. Diese Winkelhebel können daher nicht die Lage der Zungenschienen in einem Zwischenbereich oder Mittelbereich der Weiche sichern.

Die Arme der beiden Winkelhebel können auch gegen einen einzigen gemeinsamen Kraftspeicher abgestützt sein. Bei der Umstellung der Weiche schwenken beide Winkelhebel in verschiedenem Drehsinn. Die Abstützpunkte des Kraftspeichers verschieben sich somit gegenläufig. Dadurch werden die Winkel, welche die Kraftrichtung des Kraftspeichers mit den am Kraftspeicher angreifenden Armen der beiden Winkelhebel in den Endlagen derselben einschließen, vergrößert und die beiden Winkelhebel werden daher mit größerer Sicherheit in ihren Endlagen gehalten. Diese vergrößerte Sicherheit ist dann von wesentlicher Bedeutung, wenn die Zungenschienen in einem Zwischenbereich aüsschließlich durch die Winkelhebel in ihrer Lage gehalten werden sollen. Bei einer solchen Ausbildung müssen die Winkelhebel zwischen den Geleisen angeordnet sein, da sie ja über den Federspeicher miteinander zusammenwirken. Wenn jeder Winkelhebel dagegen durch einen gesonderten Kraftspeicher an einem ortsfesten Widerlager abgestützt ist, können die Winkelhebel auch außerhalb des Geleises zu beiden Seiten desselben angeordnet sein.

Die Umstellung der Weiche kann weiterhin durch einen im Spitzenbereich der Zungenschienen angeordneten Klammerverschluß erfolgen und in einem oder mehreren Zwischenbereichen wird nun die richtige Lage der Zungenschiene eingestellt, wobei die Umstellung der Lagesicherungsvorrichtung durch die Zungenschienen selbst automatisch erfolgt, ohne daß es einer eigenen Betätigungsvorrichtung bedarf.

In den Zeichnungen ist die Erfindung an Hand von Ausführungsbeispielen schematisch erläutert.

Fig. 1 zeigt eine Draufsicht auf die Gleisweiche, und Fig. 2 und 3 zeigen verschiedene Ausbildungen der Lagesicherungsvorrichtung in größerem Maßstab in Draufsicht.

In Fig. 1 ist der gesamte Weichenbereich in Draufsicht dargestellt. 1 und 2 sind die beiden Backenschienen, 3 und 4 sind die beiden Zungenschienen. Im Zungenbereich A liegt je nach der Stellung der Weiche entweder die Zungenspitze der Zungenschiene 3 an der Backenschiene 1 an oder es liegt die Zungenspitze der Zungenschiene 4 an der Backenschiene 2 an. Die Verstellung der Weiche erfolgt in üblicher Weise von einer, einen Klammerverschluß bildenden, in der Zeichnung nicht dargestellten Stellvorrichtung, welche im Zungenbereich A an den Zungenschienen 3 und 4 angreift. Infolge der Elastizität der Zungenschienen ist bei Weichen mit großem Radius die Lage der Zungenschienen in den Zwischenbereichen der Weiche nicht gesichert. Es ist daher in einem Zwischenbereich bzw. im Mittelbereich der Lage der Weiche bzw. der Zungenschienen eine Lagesicherungsvorrichtung B angeordnet, welche die Stellung der Zungenschienen in diesem Bereich bestimmt.

Diese Lagesicherungsvorrichtung B ist in Fig. 2 in größerem Maßstab dargestellt. Es sind wieder die Backenschienen mit 1 und 2 und die Zungenschienen mit 3 und 4 bezeichnet. Zwischen den Geleisen ist eine Platte 5 an den Schwellen festgelegt.

Diese Platte trägt Schwenkachsen 6, an welchen Winkelhebel 7 und 8 schwenkbar festgelegt sind. Die Enden der Arme 9 und 10 sind über längeneinstellbare Stangen 11 an den Zungenschienen angelenkt. Die Arme 12 und 13 sind durch einen von einer Druckfeder gebildeten Kraftspeicher 14 gegeneinander abgestützt. In der Darstellung der Fig. 2 liegt die Zungenschiene 4 von der Backenschiene 2 ab, wobei der Durchgang zwischen Backenschiene 2 und Zungenschiene 4 mit 15 bezeichnet ist. Die Zungenspitze der Zungenschiene 3 liegt an der Backenschiene 1 an. Die Endlage des Winkelhebels 8, welche den größten Durchgang 15 zwischen Backenschiene 2 und Zungenschiene 4 bestimmt, ist durch einen Anschlag 16 bestimmt. Die Endlage des Winkelhebels 7 ist in analoger Weise durch einen Anschlag 17 bestimmt. Die Achsen 6 und die Anschläge 16 und 17 sind ortsfest an der Platte 5 festgelegt, welche ihrerseits an den nicht dargestellten Schwellen befestigt ist.

Bei einer Verstellung der Weiche werden durch die Stangen 11 die Arme 9 und 10 der Winkelhebel mitgenommen. Die Winkelhebel 7 und 8 werden verschwenkt und die Zungenschiene 3 von der Backenschiene 1 abgehoben, wobei die Zungenschiene 4 an die Backenschiene 2 angelegt wird. Es ergibt sich hiebei eine spiegelbildlich gleiche Stellung der in Fig. 2 dargestellten Anordnung. Der Kraftspeicher 14 steht nun in der anderen Richtung schräg und beim Übergang in diese neue Stellung überschreitet der Kraftspeicher 14 die Kippstellung, in welcher er in einer Linie mit den Armen 12 und 13 liegt und daher auf das kleinste Maß zusammengedrückt ist. In dieser umgestellten Lage liegt dann der Arm 12 an dem Anschlag 17 an, und der Arm 13 ist vom Anschlag 16 abgehoben.

Da durch den Kraftspeicher 14 die Arme 12 und 13 stets an einen der Anschläge 16 und 17 angedrückt sind (bei der in der Zeichnung dargestellten Stellung ist der Arm 13 an den Anschlag 16 angedrückt), wird durch die Winkelhebel 7 und 8 in Zusammenwirken mit dem Kraftspeicher 14 auch der engste Durchgang 15 zwischen Backenschiene 2 und Zungenschiene 4 begrenzt und auf die Gewährleistung dieses engsten Durchganges kommt es an, damit die Spurkränze der Ränder unbehindert die Backenschienen 1 und 2 überfahren können.

Beim Umstellen der Weiche bewegen sich somit die Enden bzw. Anlenkstellen 18 und 19 der Arme 12 und 13 gegenläufig. Dadurch wird der Winkel ∞, welchen die Wirkungslinie 20 der Kraft des Kraftspeichers 14 mit den Armen 12 und 13 einschließt, wesentlich größer, als wenn der Kraftspeicher 14 ortsfest abgestützt wäre, und es wird die Endlage der Winkelhebel 7 und 8, welche den Durchgang 15 zwischen Backenschiene und Zungenschiene bestimmt, mit größter Sicherheit eingehalten. 21 ist ein Teleskoprohr, welches ein Ausknicken der den Kraftspeicher bildenden Druckfeder 14 verhindert.

Bei der Anordnung nach Fig. 3 ist wieder die Stellung der Zungenschienen 3 und 4 relativ zu den Backenschienen 1 und 2 durch Winkelhebel 7 und 8 bestimmt. Die Arme 9 und 10 greifen über einstellbare Stangen 22 bei 23 an den Zungenschienen 3 und 4 an. An den Armen 12 und 13 greifen wieder Kraftspeicher 24 an. Diese Kraftspeicher 24 sind aber hier gegen ortsfest an Platten 25, welche an den Schwellen 26 befestigt sind, festgelegte Widerlager 27 abgestützt.

Beide Zungenschienen können durch eine, gegebenenfalls längeneinstellbare Stange 30 miteinander verbunden sein. Wenn in diesem Bereich jeweils eine der Zungenschienen 3 oder 4 an einer Backenschiene 1 oder 2 anliegt, können die Anschläge 29 durch die Verbindungsstange 30 ersetzt werden.

Bei dem Ausführungsbeispiel nach Fig. 3 sind die Platten 25 mit den Winkelhebeln 7 und 8 außerhalb des Geleises zu beiden Seiten desselben angeordnet. Diese Platten 25 mit den Winkelhebeln 7 und 8 können aber auch zwischen den Geleisen angeordnet sein.

## Patentansprüche

Gleisweiche, insbesondere Gleisweiche mit großem Radius, bei welcher die Zungenschienen (3, 4) mittels einer Stellvorrichtung in zwei Endstellungen verstellbar sind, in welchen jeweils eine Zungenspitze an der zugehörigen Backenschiene (1, 2) anliegt, wobei an den Zungenschienen (3, 4) eine Lagesicherungsvorrichtung (B) zur Sicherung der Lage derselben angeordnet ist, welche wenigstens einen an den Zungenschienen (3, 4) angreifenden, um eine ortsfeste Drehachse (6) schwenkbaren, durch einen Kraftspeicher (14, 24) belasteten mehrarmigen Hebel (7,8) aufweist, der durch die durch die Stellvorrichtung verstellbaren Zungenschienen (3, 4) betätigbar ist, wobei die Wirkungslinie (20) der Kraft des insbesondere von einer Druckfeder gebildeten Kraftspeichers (14, 24) in den beiden Endlagen des Hebels (7, 8) zu verschiedenen Seiten der Schwenkachse (6) desselben liegt, dadurch gekennzeichnet, daß die Lagesicherungsvorrichtung (B) in einem Zwischenbereich der Länge der Zungenschienen (3, 4), insbesondere im Mittelbereich derselben angeordnet ist, daß die den Abstand der abliegenden Zungenschiene (3, 4) von der Backenschiene (1, 2) bestimmende Endlage des Hebels (7, 8) durch einen mit dem Hebel zusammenwirkenden, ortsfesten, von der Backenschiene gesonderten, gegebenenfalls einstellbaren, Anschlag (16, 17) bestimmt ist, und daß die Lagesicherungsvorrichtung (B) zwei zweiarmige Winkelhebel (7) aufweist, deren einer Arm (9, 10) an je eine Zungenschiene (3, 4) angelenkt ist und deren anderer Arm (12, 13) gegen den Kraftspeicher (14) abgestützt ist.

## Revendications

Aiguillage, en particulier aiguillage à grand rayon, dans lequel les lames d'aiguille (3, 4) sont réglables, au moyen d'un dispositif de manoeuvre, dans deux positions finales dans chacune desquelles une pointe d'aiguille est appliquée sur la contreaiguille (1, 2) correspondante, dans lequel on dispose sur les lames d'aiguille (3, 4), en vue d'assurer leur position, un dispositif de verrouillage de position (B) qui comporte au moins un levier (7, 8) à plusieurs bras, qui s'accroche sur les lames d'aiquille (3, 4), qui est monté à rotation autour d'un axe de rotation fixe (6), qui subit la contrainte d'un amortisseur d'énergie (14, 24) et gui peut être actionné par les lames d'aiguille (3, 4) réglables par le dispositif de réglage, la ligne d'action (20) de la force de l'accumulateur d'énergie (14, 24) constitué en particulier par un ressort de pression se trouvant sur des côtés différents de l'axe de rotation (6) du levier, caractérisé en ce que le dispositif de verrouillage de position (B) est disposé dans une zone intermédiaire de la longueur des lames d'aiguille (3, 4), en particulier dans leur zone médiane, en ce que la position finale du levier (7, 8) qui détermine la distance séparant la lame d'aiguille (3, 4) dégagée et la contreaiguille (1, 2) est déterminée par une butée (16, 17) fixe, coopérant avec le levier, séparée de la contreaiguille et, le cas échéant, réglable, et en ce que le dispositif de verrouillage de position (B) comprend deux leviers coudés à deux bras (7) dont un bras (9, 10) est articulé sur une des lames d'aiguille (3, 4) et dont l'autre bras (12, 13) s'appuie contre l'accumulateur d'énergie (14).

## Claims

Track switch, in particular track switch having a large radius, in which the tongue rails (3,4) can be adjusted by means of an adjusting device into two end positions, in which in each case a switch tip bears against the associated stock rail (1, 2), a track stabilizing device (B) being arranged at the tongue rails (3, 4) to secure the position of the latter, which track stabilizing device (B) has at least one multi-armed lever (7, 8) which acts on the tongue rails (3, 4), can be swivelled about a stationary axis of rotation (6), is charged by a power accumulator (14, 24) and can be actuated by the tongue rails (3, 4), which are adjustable by means of the adjusting device, the operating line (20) of the power of the power accumulator (14, 24), formed in particular by a compression spring, lying in the two end positions of the lever (7, 8) on different sides of the swivel axis (6) of the said lever (7, 8), characterized in that the track stabilizing device (B) is arranged in an intermediate region of the length of the tongue rails (3, 4), in particular in the central region of the latter, in that the end position of the lever (7, 8) determining the distance of the open tongue rail (3, 4) from the stock rail (1, 2) is determined by a stop (16, 17) which interacts with the lever, is stationary, separate from the stock rail and, if appropriate, adjustable, and in that the track stabilizing device (B) has two two-armed bent levers (7), the one arm (9, 10) of which is hinged in each case on one tongue rail (3, 4) and the other arm (12, 13) of which rests against the power accumulator (14).
